# FASCICULE DE BREVET EUROPEEN

(11) **EP 1 985 417 B1**
(45) Date de publication et mention de la délivrance du brevet: **17.08.2011**
(21) Numéro de dépôt: 08103537.0
(22) Date de dépôt: 15.04.2008
(51) Int. Cl.: B26B 1/08, B26B 5/00

(54) **Couteau de sécurité a dispositif de rétraction automatique de lame en fin de coupe**
Sicherheitsmesser mit automatischem Rückzugsmechanismus der Schneide nach Beenden des Schneidevorgangs
Safety knife with system for automatic blade retraction after cutting

(30) Priorité: 27.04.2007 FR 0754743
(43) Date de publication de la demande: 29.10.2008
(73) Titulaire: Mure et Peyrot, 33083 Bordeaux Cedex 28 (FR)
(72) Inventeur: Peyrot, Jean-Claude, 33200 Bordeaux (FR)
(74) Mandataire: Schmit, Christian Norbert Marie

(56) Documents cités:
- EP-A- 1 273 399
- DE-A1- 4 315 495
- DE-B3-102004 063 046

## Description

La présente invention concerne un couteau de sécurité à dispositif de rétraction automatique de lame en fin de coupe.

Dans le cadre de la protection des opérateurs manoeuvrant des couteaux comportant une lame sortant longitudinalement d'un corps de couteau pour la découpe d'objets tels que les emballages, les cartons, les films plastiques, il est connu de disposer la lame sur un porte lame manoeuvré par un dispositif de manoeuvre tel qu'un poussoir et de prévoir des moyens permettant de désengager le poussoir et le porte lame en fin de coupe.

Le document DE 43 15 495 A1 prévoit notamment un dispositif pour lequel le porte lame comporte un chemin de came recevant un téton porté par le corps de couteau lorsque le porte lame est poussé par un poussoir et pour lequel un basculement du porte lame sous un effort de coupe positionne le téton contre une butée temporaire solidaire du chemin de came de sorte que lorsque l'effort est annulé, le téton échappe de la butée temporaire et le porte lame se rétracte à l'intérieur du corps de couteau sous l'action d'un ressort de rappel.

Ce dispositif est toutefois délicat à mettre en oeuvre car utilise des moyens d'entraînement du porte lame par le poussoir autorisant une libération du porte lame en fin de poussée réalisés par un système de butées d'entraînement permettant un dépassement du poussoir au delà de la butée d'entraînement du porte lame lors de l'accrochage du porte lame sur le téton ce qui cause un à-coup lors de la transition du porte lame depuis la position où il est poussé par le poussoir vers la positon où le porte lame n'est plus guidé par le poussoir.

En outre le dimensionnement des butées d'entraînement du chemin de came et la position du téton sont délicats à maîtriser pour obtenir un fonctionnement à tout coup sans rétraction intempestive de la lame ou blocage du poussoir et du porte lame.

La présente invention a pour but de réaliser un couteau de sécurité à dispositif de rétraction automatique de lame en fin de coupe, comportant un armement du dispositif de rétraction par rotation préalable du porte lame sous l'effort de coupe, offrant une bonne précision de positionnement du porte lame en cours de coupe tout en évitant les risques de rétraction intempestive du porte lame en cours de coupe.

Pour ce faire la présente invention concerne un couteau de sécurité à dispositif de rétraction automatique de lame en fin de coupe, comportant un porte lame et un poussoir de manoeuvre du porte lame coulissant longitudinalement dans le corps du couteau pour faire sortir la lame portée par le porte lame du corps du couteau, pour lequel le porte lame et le poussoir de manoeuvre sont reliés par un premier élément ressort appliquant une première butée d'entraînement, partie du poussoir, contre une seconde butée d'entraînement du porte lame, lesdites première et seconde butées étant adaptés à se désengager par rotation du porte lame par rapport au poussoir sous un effort de coupe (E).

D'autres caractéristiques et avantages de l'invention seront apparents à la lecture qui suit d'un exemple de réalisation non limitatif de l'invention en référence aux dessins qui représentent:
- en figure 1:: une vue en éclaté du côté droit d'un couteau selon l'invention;
- en figure 2:: une vue en éclaté du côté gauche du couteau de la figure 1;
- en figure 3:: une vue en éclaté d'un détail de l'avant du couteau de la figure 1 capot droit enlevé;
- aux figures 4A, 4B et 4C:: des vues de côté gauche du couteau de la figure 1, capot droit enlevé et porte lame respectivement en position avancée, en position de coupe inclinée et en position rétractée;
- en figure 5:: une vue partielle de l'avant du couteau

Les figures 1 et 2 représentent un exemple de couteau de sécurité 1 à dispositif de rétraction automatique de lame en fin de coupe selon l'invention vu en éclaté respectivement du côté droit et du côté gauche.

Le couteau comporte un corps composé de deux demi-coques droite 11 a et gauche 11 b, une lame 26 portée par un porte lame 2.

La demi-coque gauche est tronquée pour permettre de réaliser une trappe amovible 25 pour autoriser un changement de lame 26.

Le porte lame 2 recevant la lame 26 est monté sur un poussoir 3 de manoeuvre du porte lame.

Le poussoir 3 coulisse longitudinalement dans le corps du couteau pour faire sortir la lame 26 portée par le porte lame 2 du corps du couteau.

Selon l'invention, le porte lame et le poussoir de manoeuvre sont reliés par un premier élément ressort 4 appliquant une première butée 5 d'entraînement, partie du poussoir, contre une seconde butée 6 d'entraînement du porte lame et les première et seconde butées 5, 6 sont adaptés à se désengager par rotation du porte lame par rapport au poussoir sous un effort de coupe E.

Le porte lame s'applique sur un côté du poussoir et la seconde butée d'entraînement 6 est reçue dans une fenêtre 7 du poussoir réalisant un chemin de came définissant une position avancée et une position reculée du porte lame par rapport au poussoir.

Le porte lame est guidé longitudinalement entre la demi-coque gauche 11 b et le poussoir 3 pour rester parallèle au poussoir.

Le ressort 4 est un ressort boudin pourvu d'anneaux d'accrochage à chacune de ses extrémités, un premier anneau s'accrochant sur un pion 14 dépassant de la face du porte lame en appui sur le poussoir et un second anneau s'accrochant sur un pion 15 porté par le poussoir, le ressort étant tendu lorsque les première et seconde butées 5, 6 sont en prise pour pouvoir rappeler le porte lame en arrière lorsque les butées sont dégagées.

Le pion 14 du porte lame est disposé dans une fenêtre 7 découpée dans le poussoir et réalisant le chemin de came recevant la seconde butée d'entraînement.

La première butée d'entraînement 5 est constituée par un arrêt d'une rampe 8 réalisée dans le chemin de came de la fenêtre 7.

La figure 1 notamment représente le porte lame avec sa butée 6 engagée avec la butée 5 du poussoir.

Lorsque la butée 5 et la butée 6 sont dégagées l'une de l'autre, en l'absence de moyens de retenue, le porte lame recule par rapport au poussoir sous l'action du ressort 4 et le pion 14 recule dans la fenêtre et vient en butée contre le fond de la fenêtre.

Comme représenté en figure 2, pour permettre de réaliser une coupe, le porte lame 2 comporte un doigt 9 adapté à s'appuyer contre un épaulement 10 du corps 11 a, 11 b de couteau et à retenir le porte lame 2 dans une position de coupe inclinée par rapport au poussoir de manoeuvre 3.

Pour utiliser le couteau il y a donc un fonctionnement du couteau en trois temps.

En premier lieu, le poussoir recule dans le corps de sorte que la butée 6 d'entraînement du porte lame monte sur la rampe 8 et vient s'engager contre la butée d'entraînement 5 du poussoir.

Ensuite le poussoir est poussé vers l'avant par un moyen de manoeuvre tel qu'un bouton sortant du corps de couteau ou du moyen de manoeuvre décrit ci-après sous forme d'une gâchette rotative 16 et le poussoir et le porte lame prennent la position représentée en figure 4A pour sortir la lame 26.

Enfin lorsque l'opérateur applique la lame sur l'objet à couper, le porte lame bascule en rotation sous l'effort de coupe E représenté par la flèche en figure 4B ce qui désengage les butées d'entraînement et vient mettre en appui le doigt 9 contre l'épaulement 10 de la demi-coque droite 11 par rotation et recul de la lame 26 ici représentée en pointillés.

Une fois la coupe terminée ou lorsque l'opérateur relâche son effort, le ressort 4 fait basculer le porte lame, ce qui désengage le doigt 9 de l'épaulement 10 et ramène le porte lame dans la position représentée à la figure 4C rétracté dans le corps de couteau.

Pour stopper le recul du porte lame désengagé du poussoir, le porte lame comporte une première butée d'arrêt arrière 20 coopérant avec une seconde butée d'arrêt arrière 21 a, 21 b portée par le corps du couteau.

Le poussoir est ainsi adapté à reculer dans le corps sous l'action du premier élément ressort dans une position de réengagement des butées d'entraînement 5, 6 du porte lame et du poussoir.

De retour à la figure 1, pour aider à la rotation du porte lame par rapport au poussoir, le porte lame 2 comporte un pion 12 coulissant dans une rainure longitudinale 13 du poussoir et formant un axe de rotation du porte lame par rapport au poussoir.

Comme représenté en figure 3, la seconde butée d'arrêt arrière 21 b peut être l'avant d'une gâchette de manoeuvre du poussoir et la première butée arrière 20 un épaulement arrière du porte lame.

En complément ou en variante, la seconde butée d'arrêt arrière est un plot 21 a d'une demi-coque comme représenté à la figure 4C.

Le porte lame et ses différents organes coopérant avec le poussoir est particulièrement détaillé en figure 3 où sont représentés la butée d'entraînement 6, le pion 14 d'accrochage de l'élément ressort 4 et le pion 12 coulissant dans la rainure 13 du poussoir et formant axe de rotation du porte lame par rapport au poussoir.

Pour permettre d'éviter des désengagements intempestifs des butées d'entraînement 5, 6 et permettre le recul du porte lame par rapport au poussoir puis le réengagement de butées d'entraînement, le premier élément ressort 4 s'accroche 14, 15 au poussoir et au porte lame dans une direction en sorte d'appliquer au porte lame un couple dans un sens opposé au désengagement des première et seconde butées 5, 6.

Selon l'exemple, l'élément ressort 4 s'accroche aux pions 14 du porte lame 2 et au pion 15 du poussoir 3 selon une direction légèrement inclinée par rapport à la rainure 13 du poussoir, le pion 15 sur le poussoir étant plus éloigné de l'axe de la rainure 13 que le pion 15 de sorte que l'élément ressort applique au porte lame un couple résistant à la rotation du porte lame dans le sens de désengagement des première et seconde butées 5, 6 et ramène la butée d'entraînement 6 du porte lame contre la rampe 8 lors du recul du poussoir pour ré-enclencher les butées d'entraînement.

De plus, le premier élément ressort 4 est positionné par rapport au pion 12 et au doigt 9 en sorte d'appliquer au porte lame un couple de rotation autour du pion 12 tendant, porte lame positionné dans la position de coupe inclinée, à dégager le doigt 9 de l'épaulement 10.

Pour ce faire et selon l'exemple représenté en figure 1, le pion 14 d'accrochage de l'élément ressort est disposé en avant et au dessous du pion 12 formant l'axe de rotation du porte lame 2 alors que le doigt 9 est situé en avant du pion 14 et au dessus du pion 12.

L'invention s'applique aussi à un couteau de sécurité tel que représenté ici à titre d'exemple pour lequel le poussoir est réalisé sous forme d'un tiroir coulissant manoeuvré par un organe de manoeuvre dépassant à l'extérieur du corps 11 a, 11 b du couteau.

Selon l'exemple représenté aux figures 1 à 4, l'organe de manoeuvre 16 est réalisé sous forme d'une gâchette rotative rappelée en position de repos, c'est à dire dans la position pour laquelle le porte lame et le poussoir sont rétractés dans le corps du couteau, par un second élément ressort 22 dont une extrémité se fixe sur un pion 23 de la gâchette et l'autre extrémité se fixe sur un pion 24 réalisé sur une des demi-coques du couteau.

Comme plus particulièrement représenté en figure 2, la gâchette rotative 16 comporte un axe de rotation 27 reçu dans des alésages 28 réalisés dans les demi-coques. Elle comporte une face d'appui 29, pour la paume de l'opérateur, qui dépasse des demi coques 11a, 11b par une fente réalisée dans ces dernières.

Elle est reliée au poussoir au travers d'un levier 17 comportant une extrémité de poussée pourvue d'un deuxième axe 17a s'engageant dans une glissière 18 du poussoir, comme représenté en figure 4B notamment où la gâchette a été enlevée pour mieux représenter la liaison du levier 17 avec le poussoir 3, et une extrémité d'entraînement pourvue d'un troisième axe 17b reçu dans une lumière 19 de la gâchette comme représenté aux figures 2 et 4A notamment.

Le levier qui comporte un axe de rotation 17C sous forme d'un alésage, plus particulièrement visible en figure 1, recevant un axe 17D réalisé dans une des demi-coques du corps du couteau et visible en figure 2, transforme le mouvement de rotation de la gâchette en un mouvement de translation du poussoir et amplifie la course de rotation relativement limitée de la gâchette pour obtenir une course de translation importante du poussoir.

La glissière 18 du poussoir et la lumière oblongue 19 de la gâchette permettent un montage compact pour lequel le poussoir et la gâchette sont côte à côte.

Le couteau selon l'exemple représenté à la figure 4A comporte en outre un moyen de blocage de la gâchette sous forme d'un verrou 30 et venant en interférence avec une dent 32 de la gâchette, le verrou étant écarté de la positon d'interférence avec la dent 32 sous l'action d'un bouton poussoir 31 relié au verrou par un lien ressort 33 faisant pivoter le verrou lors d'un appui sur le bouton poussoir 31.

En variante représentée à la figure 5, le corps de couteau 11 a comporte un limiteur de course du porte lame constitué selon l'exemple par un retour 34 d'un rebord 35 du corps de couteau.

Ce limiteur de course 34, disposée d'un côté opposé au côté du porte lame portant le doigt 9, stoppe le porte lame et évite qu'il soit tiré vers l'extérieur lors de la coupe.

Ainsi le mouvement du porte lame par rapport au poussoir est limité vers l'avant.

L'invention ne se limite pas à l'exemple représenté et est en particulier applicable à un couteau de sécurité pour lequel l'organe de manoeuvre peut être un bouton de manoeuvre solidaire du poussoir dépassant du corps de couteau au travers d'une fente réalisée dans au moins une des demi-coques 11a, 11b.

## Revendications

1. Couteau de sécurité (1) à dispositif de rétraction automatique de lame en fin de coupe, comportant un porte lame (2) et un poussoir (3) de manoeuvre du porte lame coulissant longitudinalement dans le corps du couteau pour faire sortir la lame portée par le porte lame du corps du couteau, **caractérisé en ce que** le porte lame et le poussoir de manoeuvre sont reliés par un premier élément ressort (4) appliquant une première butée (5) d'entraînement, partie du poussoir, contre une seconde butée (6) d'entraînement du porte lame, lesdites première et seconde butées (5, 6) étant adaptés à se désengager par rotation du porte lame par rapport au poussoir sous un effort de coupe (E) et **caractérisé en ce que** le porte lame (2) comporte un doigt (9) adapté à s'appuyer contre un épaulement (10) du corps (11a, 11 b) de couteau et à retenir le porte lame (2) dans une position de coupe inclinée par rapport au poussoir de manoeuvre (3).

2. Couteau de sécurité selon la revendication 1 pour lequel la seconde butée d'entraînement (6) est reçue dans une fenêtre (7) du poussoir réalisant un chemin de came définissant une position avancée et une position reculée du porte lame par rapport au poussoir, la première butée d'entraînement (5) étant constituée par un arrêt d'une rampe (8) réalisée dans le chemin de came (7).

3. Couteau de sécurité selon la revendication 1 ou 2 pour lequel le porte lame (2) comporte un pion (12) coulissant dans une rainure longitudinale (13) du poussoir et formant un axe de rotation du porte lame par rapport au poussoir.

4. Couteau de sécurité selon la revendication 3 pour lequel le premier élément ressort (4) s'accroche (14, 15) au poussoir (3) et au porte lame (2) dans une direction en sorte d'appliquer au porte lame un couple dans un sens opposé au désengagement des première et seconde butées (5, 6).

5. Couteau de sécurité selon la revendication 4 pour lequel le premier élément ressort (4) est positionné par rapport au pion (12) et au doigt (9) en sorte d'appliquer au porte lame un couple de rotation autour du pion (12) tendant, porte lame positionné dans la position de coupe inclinée, à dégager le doigt (9) de l'épaulement (10).

6. Couteau de sécurité selon l'une des revendications précédentes pour lequel le poussoir est réalisé sous forme d'un tiroir coulissant manoeuvré par un organe de manoeuvre (16) dépassant à l'extérieur du corps (11 a, 11 b) du couteau.

7. Couteau de sécurité selon la revendication 6 pour lequel l'organe de manoeuvre (16) est réalisé sous forme d'une gâchette rotative rappelée en position de repos par un second élément ressort (22).

8. Couteau de sécurité selon la revendication 7 pour lequel la gâchette rotative est reliée au poussoir au travers d'un levier (17) comportant une extrémité de poussée pourvue d'un deuxième axe (17a) s'engageant dans une glissière (18) du poussoir et une extrémité d'entraînement pourvue d'un troisième axe (17b) reçu dans une lumière (19) de la gâchette.

9. Couteau de sécurité selon l'une des revendications précédentes pour lequel le porte lame comporte une première butée d'arrêt arrière (20) coopérant avec une seconde butée d'arrêt arrière (21 a, 21 b) portée par le corps du couteau pour stopper le recul du porte lame désengagé du poussoir, le poussoir étant adapté à reculer dans le corps sous l'action du premier élément ressort dans une position de réengagement des butées d'entraînement (5, 6) du porte lame et du poussoir.

10. Couteau de sécurité selon l'une des revendications précédentes pour lequel le corps de couteau (11 a) comporte un limiteur de course du porte lame.

## Claims

1. Safety knife (1) with a device for automatic blade retraction after cutting, comprising a blade holder (2) and a pusher (3) for operating the blade holder that slides longitudinally in the body of the knife in order to allow the blade carried by the blade carrier to exit from the body of the knife, **characterized in that** the blade holder and the operating pusher are connected by a first spring element (4) applying a first drive stop (5), which is a part of the pusher, against a second drive stop (6) of the blade carrier, said first and second stops (5, 6) being designed to disengage by rotation of the blade holder with respect to the pusher under a cutting force (E), and **characterized in that** the blade holder (2) has a finger (9) designed to bear against a shoulder (10) of the knife body (11a, 11b) and to retain the blade holder (2) in an inclined cutting position with respect to the operating pusher (3).

2. Safety knife according to Claim 1, in which the second drive stop (6) is received in a window (7) of the pusher forming a cam path defining an advanced position and a retreated position of the blade holder with respect to the pusher, the first drive stop (5) being constituted by a stop of a ramp (8) formed in the cam path (7).

3. Safety knife according to Claim 1 or 2, in which the blade holder (2) has a stud (12) sliding in a longitudinal groove (13) of the pusher and forming an axis of rotation of the blade holder with respect to the pusher.

4. Safety knife according to Claim 3, in which the first spring element (4) is attached (14, 15) to the pusher (3) and to the blade holder (2) in a direction so as to apply to the blade holder a torque in a direction opposed to the disengagement of the first and second stops (5, 6).

5. Safety knife according to Claim 4, in which the first spring element (4) is positioned with respect to the stud (12) and to the finger (9) so as to apply to the blade holder a torque about the stud (12) tending, with the blade holder positioned in the inclined cutting position, to disengage the finger (9) from the shoulder (10).

6. Safety knife according to one of the preceding claims, in which the pusher is produced in the form of a slide operated by an operating member (16) projecting outside the body (11a, 11b) of the knife.

7. Safety knife according to Claim 6, in which the operating member (16) is produced in the form of a rotary trigger returned to the rest position by a second spring element (22).

8. Safety knife according to Claim 7, in which the rotary trigger is connected to the pusher via a lever (17) having a thrust end provided with a second pin (17a) engaging in a slideway (18) of the pusher and a drive end provided with a third pin (17b) received in a slot (19) of the trigger.

9. Safety knife according to one of the preceding claims, in which the blade holder has a first rear stop (20) cooperating with a second rear stop (21a, 21b) borne by the body of the knife in order to stop the retreating movement of the blade holder disengaged from the pusher, the pusher being designed to retreat into the body under the action of the first spring element in a position of reengagement of the drive stops (5, 6) of the blade holder and of the pusher.

10. Safety knife according to one of the preceding claims, in which the knife body (11a) comprises a blade holder travel limiter.

## Patentansprüche

1. Sicherheitsmesser (1) mit Vorrichtung zum automatischen Klingenzurückziehen am Ende des Schneidens mit einem Klingenträger (2) und einem Schieber (3) zum Betätigen des Klingenträgers, der in Längsrichtung im Messerkörper gleitet, um die vom Klingenträger getragene Klinge aus dem Messerkörper herauszufahren, **dadurch gekennzeichnet, dass** der Klingenträger und der Betätigungsschieber über ein erstes Federelement (4) verbunden sind, das einen ersten Antriebsanschlag (5), der Teil des Schiebers ist, gegen einen zweiten Antriebsanschlag (6) des Klingenträgers aufbringt, wobei der erste und der zweite Anschlag (5, 6) geeignet sind, durch Drehung des Klingenträgers bezüglich des Schiebers unter einer Schneidkraft (E) auszurücken, und dass der Klingenträger (2) einen Finger (9) umfasst, der geeignet ist, an einer Schulter (10) des Messerkörpers (11a, 11b) anzuliegen und den Klingenträger (2) in einer bezüglich des Betätigungsschiebers (3) geneigten Schneidposition zu halten.

2. Sicherheitsmesser nach Anspruch 1, wobei der zweite Antriebsanschlag (6) in einem Fenster (7) des Schiebers aufgenommen ist, wodurch eine Nockenbahn entsteht, die eine vorgeschobene Position und eine zurückgefahrene Position des Klingenträgers bezüglich des Schiebers definiert, wobei der erste Antriebsanschlag (5) aus einer Sperre einer Rampe (8) besteht, die in der Nockenbahn (7) ausgeführt ist.

3. Sicherheitsmesser nach Anspruch 1 oder 2, wobei der Klingenträger (2) einen Zapfen (12) umfasst, der in einer Längsnut (13) des Schiebers gleitet und eine Rotationsachse des Klingenträgers bezüglich des Schiebers bildet.

4. Sicherheitsmesser nach Anspruch 3, wobei das erste Federelement (4) in einer solchen Richtung am Schieber (3) und am Klingenträger (2) angebracht ist (14, 15), dass in einer dem Ausrücken des ersten und zweiten Anschlags (5, 6) entgegengesetzten Richtung ein Moment auf den Klingenträger aufgebracht wird.

5. Sicherheitsmesser nach Anspruch 4, wobei das erste Federelement (4) so bezüglich des Zapfens (12) und des Fingers (9) positioniert ist, dass auf den Klingenträger ein Drehmoment um den Zapfen (12) aufgebracht wird, das dazu neigt, den Finger (9) aus der Schulter (10) auszurücken, wenn der Klingenträger in der geneigten Schneidposition positioniert ist.

6. Sicherheitsmesser nach einem der vorhergehenden Ansprüche, wobei der Schieber in der Form einer gleitenden Schublade ausgeführt ist, die von einem Betätigungselement (16) betätigt wird, das vom Äußeren des Körpers (11a, 11b) des Messers übersteht.

7. Sicherheitsmesser nach Anspruch 6, wobei das Betätigungselement (16) in der Form eines Drehabzugs ausgeführt ist, der durch ein zweites Federelement (22) in die Ruheposition zurückgeholt wird.

8. Sicherheitsmesser nach Anspruch 7, wobei der Drehabzug mit dem Schieber über einen Hebel (17) verbunden ist, der ein Schubende, das mit einem zweiten Bolzen (17a) versehen ist, der in eine Schiene (18) des Schiebers eingreift, und ein Antriebsende umfasst, das mit einem dritten Bolzen (17b) versehen ist, der in einem Schlitz (19) des Abzugs aufgenommen ist.

9. Sicherheitsmesser nach einem der vorhergehenden Ansprüche, wobei der Klingenträger einen ersten hinteren Sperranschlag (20) umfasst, der mit einem zweiten hinteren Sperranschlag (21a, 21b) zusammenwirkt, der vom Messerkörper getragen wird, um das Zurückziehen des aus dem Schieber ausgerückten Klingenträgers zu stoppen, wobei der Schieber geeignet ist, sich unter der Wirkung des ersten Federelements in eine Position des Wiedereingriffs der Antriebsanschläge (5, 6) des Klingenträgers und des Schiebers in den Körper zurückzuziehen.

10. Sicherheitsmesser nach einem der vorhergehenden Ansprüche, wobei der Messerkörper (11a) einen Hubbegrenzer des Klingenträgers umfasst.
